# EUROPÄISCHE PATENTSCHRIFT

(11) **EP 1 414 597 B1**
(45) Veröffentlichungstag und Bekanntmachung des Hinweises auf die Patenterteilung: **10.01.2007**
(21) Anmeldenummer: 02754457.6
(22) Anmeldetag: 26.07.2002
(51) Int. Cl.: B21B 31/10

(54) **VORRICHTUNG UND ARBEITSVERFAHREN ZUM AUTOMATISCHEN WECHSELN DER ARBEITS-, STÜTZ- UND ZWISCHENWALZEN EINES EIN- ODER MEHRGERÜSTIGEN BANDWALZWERKES**
DEVICE AND WORKING METHOD FOR AUTOMATICALLY CHANGING THE WORK ROLLS, THE BACK-UP ROLLS AND THE INTERMEDIATE ROLLS OF A SINGLE-STAND OR MULTIPLE-STAND STRIP MILL
DISPOSITIF ET PROCEDE DE CHANGEMENT AUTOMATIQUE DES CYLINDRES DE TRAVAIL, DES CYLINDRES D'APPUI ET DES CYLINDRES INTERMEDIAIRES D'UN LAMINOIR A FEUILLARDS EQUIPE D'AU MOINS UNE CAGE DE LAMINOIR

(30) Priorität: 06.08.2001 DE 10138589
(43) Veröffentlichungstag der Anmeldung: 06.05.2004
(73) Patentinhaber: SMS Demag AG, 40237 Düsseldorf (DE)
(72) Erfinder: WITTKOPF, Reinhard, 58675 Hemer (DE)
(74) Vertreter: Meissner, Peter E.
(86) Internationale Anmeldenummer: PCT/DE2002/002808
(87) Internationale Veröffentlichungsnummer: WO 2003/015948

(56) Entgegenhaltungen:
- DE-A- 3 930 125
- DE-A- 19 815 029
- US-A- 3 638 468
- US-A- 4 435 970
- PATENT ABSTRACTS OF JAPAN vol. 014, no. 464 (M-1033), 9. Oktober 1990 (1990-10-09) -& JP 02 187208 A (HITACHI LTD), 23. Juli 1990 (1990-07-23)
- PATENT ABSTRACTS OF JAPAN vol. 005, no. 155 (M-090), 30. September 1981 (1981-09-30) -& JP 56 084108 A (HITACHI LTD), 9. Juli 1981 (1981-07-09)
- PATENT ABSTRACTS OF JAPAN vol. 012, no. 442 (M-766), 21. November 1988 (1988-11-21) -& JP 63 174708 A (ISHIKAWAJIMA HARIMA HEAVY IND CO LTD), 19. Juli 1988 (1988-07-19)
- PATENT ABSTRACTS OF JAPAN vol. 004, no. 072 (M-013), 27. Mai 1980 (1980-05-27) -& JP 55 036063 A (HITACHI LTD), 13. März 1980 (1980-03-13)

## Beschreibung

Die Erfindung betrifft eine Vorrichtung und ein Arbeitsverfahren zum automatischen Wechseln der aus Arbeits-, Stütz- und Zwischenwalzen bestehenden Walzensätze eines ein- oder mehrgerüstigen Bandwalzwerkes.

Der Stillstand des Walzgerüsts und damit verbunden des ganzen Walzwerks führt naturgemäß zu Produktionsausfall. Dies ist besonders ungünstig, wenn dem Walzwerk andere Anlagen vor- oder nachgeordnet sind, z. B. eine Beizanlage, die eigentlich weiterlaufen könnte. Ziel eines jeden Walzenwechselverfahrens ist es deshalb, die Stillstandzeiten des Walzwerks so gering wie möglich zu halten.

In der deutschen Offentegungsschrift DE 198 15 029 ist ein Walzenwechselverfahren für ein Walzgerüst eines mehrgerüstigen Bandwalzwerks beschrieben, dessen Walzgerüste Arbeitswalzen und Stützwalzen aufweisen. Nach dem Beenden des Walzens eines ersten Metallbandes wird das Walzgerüst angehalten und die Arbeitswalzen werden ausgebaut. Falls das Walzgerüst Zwischenwalzen aufweist, werden die Zwischenwalzen vorzugsweise zusammen mit den Arbeitswalzen aus- und eingebaut.

Die Stützwalzen dieses bekannten Bandwalzwerkes werden mit Hilfe einer Ausbautraverse in Form eines geschlitzten Stützwalzenwechselstuhls gewechselt, der nach Ausbau des Arbeitswalzensatzes in das Gerüst eingefahren wird. Die Arbeiten werde zu einem großen Teil manuell ausgeführt.
Ein anderes Verfahren und eine Vorrichtung zum Wechseln der Arbeits- und Stützwalzen eines Bandwalzgerüstes ist in der DE 39 30 125 C2 beschrieben. Hier wird der Walzenwechsel vorgenommen, um das Walzgerüst umzurüsten, beispielsweise von einem Sechs-Walzensystem, also einem Walzgerüst mit Arbeits-, Zwischen- und Stützwalzen, auf ein Vier-Walzensystem mit Arbeits- und Stützwalzen. Zum Ausbau der Walzensätze werden Walzenwechselwagen verwendet, die quer zum Walzgerüst verfahrbar sind und die mit Führungs- und Fahrschienen für die ausfahrbaren Walzensätze ausgestattet sind. Mindestens die Zeichnungsfigur 4 dieser Druckschrift zeigt den Ausbau der Stützwalzen mit Hilfe einer Ausbautraverse, die auf der unteren Stützwalze aufsitzt und die die obere Stützwalze trägt.

Während der Wechsel der Arbeits- und auch der Zwischenwalzen weitgehend automatisiert abläuft, indem mit Hilfe des Walzenwechselwagens und der entsprechenden Ausziehvorrichtung die Walzensätze aus dem Walzgerüst heraus auf den Walzenwechselwagen gezogen werden, wo sie durch Querverschieben in eine Auswechselposition verbracht werden, geschieht der Wechsel der Stützwalzen überwiegend manuell. Die Ausbautraverse wird mit Hilfe eines Kranes zwischen die Stützwalzen gebracht, die obere Stützwalze wird auf die auf der unteren Stützwalze aufsitzende Ausbautraverse abgesetzt und der Stützwalzensatz wird auf Führungsschienen unter dem Einbaustücken der unteren Stützwalze herausgefahren. Viel manuelle Tätigkeiten beim Wechsel der Stützwalzen und Kranarbeit erfordern lange Stillstandszeit des Walzwerkes. Darüber hinaus ist die Kranarbeit gefährlicher als der automatische Wechsel der Arbeits- und/oder Zwischenwalzen.

Schließlich ist aus der US-A-3 638 468 eine Vorrichtung zum automatischen Wechseln der Walzensätze bekannt, mit einem quer zum Walzgerüst verschiebbaren Walzenwechselwagen, der die auf Führungsschienen herausziehbaren Walzensätze aufnimmt und in eine Rüstposition querverschiebt. Eine Ausbautraverse kann die obere Stützwalze bei Ausbau aufnehemen, wobei sie sich dabei auf der unteren Stützwalze abstützt. Die Ausbautraverse ist auf Rädern verfahrbar.

Ziel der vorliegenden Erfindung ist es, auch den bisher manuell ausgeführte Stützwalzenwechsel mindestens teilweise in den automatischen Walzenwechselablauf einzubeziehen und mit einer entsprechenden Vorrichtung ein Verfahren zum automatischen Wechseln der aus Arbeits-, Stütz- und Zwischenwalzen bestehenden Walzensätze eines ein- oder mehrgerüstigen Bandwalzwerkes zu schaffen, mit dem die Watzenwechselzeiten verringert und die Sicherheit beim Walzenwechsel erhöht werden können.

Gelöst wird diese Aufgabe mit einer Vorrichtung zum automatischen Wechseln der aus Arbeits-, Stütz- und Zwischenwalzen bestehenden Walzensätze eines ein- oder mehrgerüstigen Bandwalzwerkes, mittels mindestens eines quer zum Walzgerüst in eine mit der Bandgerüstmitte fluchtende Wechselposition verschiebbaren Walzenwechselwagens, der die auf parallel zu den Walzen verlaufenden Führungsschienen herausziehbar Walzensätze aufnimmt und in eine Rüstposition querverschiebt, in der der Austausch gegen einen neuen Walzensatzes erfolgt, wobei zum Ausbau des Stützwalzensatzes eine die obere Stützwalze tragende Ausbautraverse vorgesehen ist, die sich bei ausgebauten Arbeits- und Zwischenwalzen auf der unteren Stützwalze abstützt und zusammen mit dem Stützwalzensatz aus dem Walzgerüst herausziehbar ist, wobei die Ausbautraverse auf dem für den Arbeits- und Stützwalzenwechsel vorgesehenen Walzenwechselwagen positionierbar ist und mit Rädern versehen ist auf denen die Ausbautraverse auf parallel zu den Walzen verlaufenden Führungsschienen aus dem Walzenwechselwagen in das Bandwalzgerüst einfahrbar sowie zusammen mit dem Stützwalzensatz aus dem Bandwalzgerüst ausziehbar ist und wobei die Räder der Ausbautraverse beidseitig in deren oberem Bereich gelagert sind und im Bandwalzgerüst auf den heb- und senkbaren Zwischenwalzenschienen der oberen Zwischenwalze abrollen.

Das Zusammenwirken des Walzenwechselwagens mit der Ausbautraverse des Stützwalzensatzes und die besondere Ausgestaltung des Ausbautraverse mit eigenen Rädern ermöglicht die Einbindung des Stützwalzenwechsels in den automatischen Ablauf. Einerseits verkürzt die Bereitstellung der Ausbautraverse auf dem Walzenwechselwagen die Walzenwechselzeit und macht Kranarbeiten entbehrlich, andererseits ermöglichen die Räder an der Ausbautraverse das Ein- und Ausfahren der Ausbautraverse aus und in den Walzenwechselwagen bzw. aus dem und in das Bandwalzgerüst.

Dadurch das die Räder der Ausbautraverse beidseitig in deren oberem Bereich gelagert sind und im Bandwalzgerüst auf den heb- und senkbaren Zwischenwalzenschienen der oberen Zwischenwalze abrollen, kann die Ausbautraverse vom Wechselwagen auf höhengleichen Führungsschienen direkt auf die in oberer Stellung positionierten heb- und senkbaren Zwischenwalzenschienen verschoben werden, von wo sie durch Absenken der Zwischenwalzenschienen auf der unteren Stützwalze bzw. deren Einbaustück abgesetzt werden kann. Zusammen mit der aufgesetzten oberen Stützwalze kann dann der Stützwalzensatz aus dem Bandwalzgerüst manuell oder automatisiert herausgefahren werden, wobei die Räder der Ausbautraverse frei sind und das Ausfahren auf den Führungsschienen unterhalb der Einbaustücke der unteren Stützwalze erfolgt Vorteilhafterweise ist die Ausbautraverse mit einem Walzenzapfen versehen ist, der mit der Ausziehvorrichtung des Walzenwechselwagen koppelbar ist.

Wenn nach einem weiteren Merkmal der Erfindung vorgesehen ist, dass die Ausbautraverse seitlich neben dem Arbeits- und Zwischenwalzensatz auf dem Walzenwechselwagen positionierbar ist und durch Querverschieben des Walzenwechselwagens in eine Position zu dem Bandwalzgerüst verbringbar ist, in der die Führungsschienen des Walzenwechselwagens mit den angehobenen Zwischenwalzenschienen im Bandwalzgerüst fluchten, so dient auch dieser Vorschlag der Verkürzung der Walzenwechselzeiten. Die Ausbautraverse braucht nicht mehr mühsam mit Hilfe eines Kranes in das Bandwalzgerüst eingefädelt zu werden, sie hängt bereit in dem Walzenwechselwagen und braucht nur durch Querverschieben des Walzenwechselwagens in die Position verschoben zu werden, in der die Führungsschienen, auf denen die Räder der Ausbautraverse abrollen, mit den Zwischenwalzenschienen fluchten.

Mit der erfindungsgemäßen Vorrichtung lässt sich das Arbeitsverfahren der Erfindung ausführen, das aus der Abfolge der nachstehenden Arbeitsschritte besteht:

Das Walzgerüst wird durch Öffnen des Walzspaltes hydraulisch aufgefahren. Der Walzenwechselwagen wird auf seitlich neben dem Bandwalzgerüst parallel zur Walzrichtung verlaufenden Schienen auf Gerüstmitte gefahren, so dass die Arbeits-und Zwischenwalzen mit der Ausziehvorrichtung gekoppelt und in den Walzenwechselwagen gezogen werden können. Gemeinsam mit den Arbeits-und Zwischenwalzen wird der Walzenwechselwagen sodann quer verschoben, wobei gleichzeitig die seitlich der Arbeits-und Zwischenwalzen auf dem Walzenwechselwagen bereitgestellte Ausbautraverse durch Querverschieben des Walzenwechselwagens in die Gerüstmitte verbracht wird, so dass Führungsschienen und Zwischenwalzenschienen fluchten.

Die Ausbautraverse wird auf ihren Rädern aus dem Walzenwechselwagen herausgefahren und, auf den Zwischenwalzenschienen geführt, in das Bandwalzgerüst eingefahren. Sobald die Ausbautraverse ihre Position im Bandwalzgerüst erreicht hat, werden die Zwischenwalzenschienen abgesenkt, wodurch die Ausbautraverse auf der unteren Stützwalze bzw. deren Einbaustück abgesetzt wird. Nun kann durch Absenken der Zwischenwalzenschienen die obere Stützwalze auf der Ausbautraverse abgesetzt werden. Währen dieser Arbeitsschritte wird der Walzenwechselwagen mit den Arbeits-und Zwischenwalzen querverschoben, wodurch die Arbeits- und Zwischenwalzen in eine Austauschposition gelangen, von der aus sie mit dem Kran gegen neue Walzensätze ausgetauscht werden können. Der inzwischen auf der Ausbautraverse abgestützte Stützwalzensatz wird auf Führungsschienen aus den Bandwalzgerüst ausgefahren und per Kran gegen einen neuen Stützwalzensatz ausgetauscht, der in das Bandwalzgerüst eingefahren wird.

Zeitgleich mit dem Stützwalzenwechsel wurden neue Arbeits- und Zwischenwalzen in den Walzenwechselwagen gelegt.

Die obere Stützwalze des Walzensatzes und die Zwischenwalzenschienen werden wieder angehoben, wobei die Zwischenwalzenschienen unter die Räder der Ausbautraverse greifen und diese von der unteren Stützwalze abheben. Der Walzenwechselwagen fährt nun in Position und zieht die Ausbautraverse auf den Zwischenwalzenschienen heraus auf die Führungsschienen des Walzenwechselwagens. Durch anschließendes Querverschieben des Walzenwechselwagens wird der neue Arbeits- und Zwischenwalzensatz in die Gerüstmitte verbracht und ins Gerüst eingeschoben. Nach Schließen des Walzspaltes ist der Arbeits- Zwischen- und Stützwalzenwechsel beendet.

Mit der Erfindung verkürzen sich die Stillstandszeiten des Walzwerkes erheblich. Durch die damit erreichte größere Verfügbarkeit des Walzwerkes erhöht sich die Ausbringung und damit verbessert sich die Wirtschaftlichkeit. Die automatische Zuführung der Ausbautraverse ist darüber hinaus im Vergleich zur herkömmliche Arbeitsweise wesentlich sicherer für das Bedienungspersonal.

Anhand der Zeichnung wird nachfolgend ein Ausführungsbeispiel der Erfindung beschrieben.

Es zeigt:
- Fig. 1: Eine Seitenansicht eines Sechs-Walzen-Bandwalzgerüstes beim Stützwalzenwechsel mit Hilfe des Walzenwechselwagen und der Ausbautraverse,
- Fig. 2: die Ausbautraverse,
- Fig. 3: einen Schnitt durch das Bandwalzgerüst beim Stützwalzenwechsel mit auf der Ausbautraverse aufgesetzter oberer Stützwalze und
- Fig.4: einen Schnitt durch das Bandwalzgerüst beim Stützwalzenwechsel mit angehobener Ausbautraverse.

In Figur 1 ist in einer Seitenansicht ein mittig geschnittenes bekanntes Sechs-Walzen Bandwalzgerüst 1 dargestellt beim dem der aus Arbeits- und Stützwalzen bestehende Walzensatz bereits ausgebaut wurde. Der Walzensatz wurde in bekannter Weise mit Hilfe des Walzenwechselwagen 2 aus dem Bandwalzgerüst 1 herausgezogen und auf dem Walzenwechselwagen 2 quer, d.h. senkrecht zur Zeichnungsebene, verschoben.

Zum Stützwalzenwechsel wird erfindungsgemäß die mit 3 bezeichnete Ausbautraverse verwendet. Wie Figur 1 zeigt, ist diese Ausbautraverse 3 seitlich neben dem aus Arbeits- und Zwischenwalzen bestehende Walzensatz auf dem Walzenwechselwagen 2 positioniert und wurde durch Querverschieben des Walzenwechselwagens 2 in eine Position mittig zum Bandwalzgerüst 1 verfahren. Der aus Arbeits- und Zwischenwalzen bestehende Walzensatz ist in Figur 1 nicht sichtbar, er wird von der im Vordergrund stehenden Ausbautraverse 3 verdeckt.

Der Walzenwechselwagen 2 mit der Ausbautraverse 3 steht einsatzbereit vor dem Bandwalzgerüst 1, die bereitgestellte Ausbautraverse 3 hängt mit Rädern 4 auf Führungsschienen 5 des Walzenwechselwagens 2. Wie in der Zeichnungsfigur 2 in einer Einzelteildarstellung gezeigt, ist die Ausbautraverse 3 C-förmig gestaltet, so dass sie das Ein- und Ausfahren der Ausbautraverse 3 auch bei im Bandwalzgerüst 1 befindlichem Band ermöglicht. In den vier oberen Eckbereichen der Ausbautraverse sind jeweils die Räder 4 angeordnet, mit denen die Ausbautraverse 3 in den Führungsschienen 5 (Fig.1) des Walzenwechselwagens 2 hängt. Auf der- in der Zeichnungsebene - rechten Seite der Ausbautraverse 3 ist ein Walzenzapfen 6 angebracht, der, mit der Greifvorrichtung 7 des Walzenwechselwagens 2 korrespondierend, eine automatisierte Einbindung der Ausbautraverse 3 in den Stützwalzenwechsel ermöglicht.

In Figur 1 ist in der linken Zeichnungshälfte die Ausbautraverse 3 im Bandwalzgerüst 1 dargestellt, wo sie den Raum des ausgebauten, aus Stütz- und Arbeitswalzen bestehenden Walzensatzes ausfüllt. Um, vom Walzenwechselwagen 2 ausgehend, von der in der rechten Zeichnungshälfte dargestellten Vorbereitungsposition mit der Ausbautraverse 3 in die in der linken Hälfte der Zeichnung dargestellte Position im Bandwalzgerüst 1 zu gelangen, werden die höhengleichen Zwischenwalzenschienen 8 im Bandwalzgerüst 1 und die Führungsschienen 5 im Walzenwechselwagen 2 in eine miteinander fluchtende Position gebracht. In dieser Position kann die Ausbautraverse 3 von der Walzenwechselvorrichtung 2 über die Führungs- 5 und die Zwischenwalzenschienen 8 automatisch in das Bandwalzgerüst 1 eingefahren werden. Durch anschließendes Absenken der Zwischenwalzenschienen 8 wird die Ausbautraverse 3 auf die Einbaustücke 9 der unteren Stützwalze 10 abgesenkt und dort abgestellt. Dieser Vorgang ist in der Zeichnungsfigur 3 dargestellt. Zapfen 11 an der Unterseite der Ausbautraverse 3 greifen in Bohrungen 12 am Einbaustück 9 und stabilisieren die Ausbautraverse 3. Der nicht mehr benötigte Walzenwechselwagen 2 wird durch querverschieben soweit zur Seite gefahren, dass das Fenster des Bandwalzgerüstes 1 für den Stützwalzenwechsel frei ist.

Nachdem die Ausbautraverse 3 abgesetzt wurde, wird die oberer Stützwalze 13 oben auf der Ausbautraverse 3 hydraulisch abgesetzt und ebenfalls durch in Bohrungen 14 der Einbaustücke 16 eingreifende Zapfen 15 gesichert. Der gesamte Stützwalzensatz kann nun in bekannter Weise auf den unteren Ausfahrschienen 17 (Fig.1) aus dem Bandwalzgerüst 1 ausgefahren und manuell mit Hilfe eines (nicht dargestellten) Kranes gewechselt werden.

Zeitgleich mit dem vorstehend beschriebenen Verfahrensablauf wurden die ausgebauten Zwischen- und Arbeitswalzen ausgetauscht; ein neuer Satz aus Zwischen- und Arbeitswalzen wurde auf dem Walzenwechselwagen 2 bereitgestellt. Ein neuer Satz Stützwalzen 10/13 wird nun in umgekehrter Verfahrensweise, als vorstehend zum Ausbau des alten Stützwalzensatzes beschrieben, in das Bandwalzgerüst 1 eingefahren. Die Stützwalzen 10/13 werden in Position gebracht; die obere Stützwalze 13 wird hydraulisch angehoben, so dass die Einbaustücke 16 von der Ausbautraverse 3 abgehoben werden. Die Ausbautraverse 3 wird mittels der angehobenen Zwischenwalzenschienen 8 von den unteren Einbaustücken 9 abgehoben und hängt nun frei an den Zwischenwalzenschienen 8 im Bandwalzgerüst 1, wie dies in der Zeichnungsfigur 4 dargestellt ist.

Der inzwischen in Position querverschobene Walzenwechselwagen 2 ergreift mit seiner Walzenwechselvorrichtung 7 den Walzenzapfen 6 an der Ausbautraverse 3 und zieht diese auf den Zwischenwalzenschienen 8 und über die fluchtenden Führungsschienen 5 aus dem Bandwalzgerüst 1 heraus in den Walzenwechselwagen 2.

Durch erneutes Querverschieben des Walzenwechselwagens 2 wird der neue Walzensatz aus Zwischen- und Arbeitswalzen, der seitlich neben der Ausbautraverse 3 in Vorbereitungsstellung steht, in eine Position mittig zum Bandwalzgerüst 1 gebracht, aus der heraus der Walzensatz in das Bandwalzgerüst 1 eingefahren werden kann. Dieser Vorgang ist konventionell und braucht deshalb hier nicht weiter beschrieben zu werden. Nach Schließen des Walzspaltes ist das Bandwalzgerüst 1 einsatzbereit.

## Patentansprüche

1. Vorrichtung zum automatischen Wechseln der aus Arbeits-, Stütz- und Zwischenwalzen bestehenden Walzensätze eines ein- oder mehrgerüstigen Bandwalzwerkes (1), mittels mindestens eines quer zum Walzgerüst in eine mit der Bandgerüstmitte fluchtende Wechselposition verschiebbaren Walzenwechselwagens (2), der die auf parallel zu den Walzen verlaufenden Führungsschienen herausziehbar Walzensätze (10/13) aufnimmt und in eine Rüstposition querverschiebt, in der der Austausch gegen einen neuen Walzensatzes erfolgt, wobei zum Ausbau des Stützwalzensatzes eine die obere Stützwalze tragende Ausbautraverse (3) vorgesehen ist, die sich bei ausgebauten Arbeits- und Zwischenwalzen auf der unteren Stützwalze abstützt und zusammen mit dem Stützwalzensatz aus dem Walzgerüst herausziehbar ist,
wobei die Ausbautraverse (3) auf dem für den Arbeits- und Stützwalzenwechsel vorgesehenen Walzenwechselwagen (2) positionierbar ist und mit Rädern (4) versehen ist auf denen die Ausbautraverse (3) auf parallel zu den Walzen (10/13) verlaufenden Führungsschienen (5) aus dem Walzenwechselwagen (2) in das Bandwalzgerüst (1) einfahrbar sowie zusammen mit dem Stützwalzensatz (10/13) aus dem Bandwalzgerüst (1) ausziehbar ist und wobei die Räder (4) der Ausbautraverse (3) beidseitig in deren oberem Bereich gelagert sind und im Bandwalzgerüst (1) auf den heb- und senkbaren Zwischenwalzenschienen (8) der oberen Zwischenwalze abrollen.

2. Vorrichtung nach Anspruch 1,
**dadurch gekennzeichnet,**
**dass** die Ausbautraverse (3) mit einem Walzenzapfen (6) versehen ist, der mit der Ausziehvorrichtung (7) des Walzenwechselwagen (2) koppelbar ist.

3. Vorrichtung nach einem der Ansprüche 1 bis 2,
**dadurch gekennzeichnet,**
**dass** die Ausbautraverse (3) seitlich neben dem Arbeits- und Zwischenwalzensatz auf dem Walzenwechselwagen (2) positionierbar ist und durch Querverschieben des Walzenwechselwagens (2) in eine solche Position zu dem Bandwalzgerüst (1) verbringbar ist, in der die Führungsschienen (5) des Watzenwechsetwagens (2) mit den angehobenen zwischenwalzenschienen (8) im Bandwalzgerüst (1) fluchten.

4. Arbeitsverfahren zum automatischen Wechseln der in den Walzgerüsten eines ein- oder mehrgerüstigen Bandwalzwerkes eingebauten, aus Arbeits-, Stütz- und Zwischenwalzen bestehenden Walzensätze, mit Hilfe einer Vorrichtung nach einem der Ansprüche 1 bis 3,
**gekennzeichnet durch** die Abfolge der nachstehenden Arbeitsschritte:
- Die Walzen des Walzgerüstes (1) werden aufgefahren,
- der Walzenwechselwagen (2) wird auf Gerüstmitte gefahren und mit den Arbeits- und Zwischenwalzen gekoppelt,
- die Arbeits- und Zwischenwalzen werden aus dem Bandwalzgerüst (1) heraus aus dem Walzenwechsetwagen (2) gezogen,
- der Walzenwechselwagen (2) wird mit den Arbeits- und Zwischenwalzen quer verschoben,
- die seitlich der Arbeits- und Zwischenwalzen auf dem Walzenwechselwagen (2) bereitgestellte Ausbautraverse (3) wird **durch** Querverschieben des Walzenwechselwagens auf die Gerüstmitte verschoben,
- die Ausbautraverse wird auf den Zwischenwalzenschienen geführt in das Gerüst eingefahren,
- die Zwischenwalzenschienen werden abgesenkt, wodurch die Ausbautraverse auf der unteren Stützwalze (10) abgesetzt wird,
- die obere Stützwalze (13) wird abgesenkt und auf der Ausbautraverse (3) abgesetzt,
- der Walzenwechselwagen (2) mit den Arbeits- und Zwischenwalzen wird querverschoben, wodurch die Arbeits- und Zwischenwalzen in eine Austauschposition gelangen,
- der Stützwalzensatz wird auf Führungsschienen ausgefahren und per Kran ausgetauscht,
- ein neuer Stützwalzensatz wird eingefahren,
- gleichzeitig mit dem Stützwalzenwechsel werden neue Arbeits- und Zwischenwalzen in den Walzenwechselwagen gelegt,
- die Zwischenwalzenschienen mit der Ausbautraverse werden wieder angehoben,
- der Walzenwechselwagen (2) fährt in Position und zieht die Ausbautraverse (3) von den Zwischenwalzenschienen auf die Führungsschienen des Walzenwechselwagen heraus,
- **durch** Querverschieben des Walzenwechselwagens (2) wird der neue Arbeits-und Zwischenwafzensatz in die Gerüstmitte verbracht,
- der neue Arbeits- und Zwischenwalzensatz wird ins Gerüst eingeschoben,
- der Walzspalt wird geschlossen.

## Claims

1. Device for automatically changing the roller sets, consisting of working, backup and intermediate rollers, of a single-stand or multiple-stand strip rolling mill (1), by means of at least one roller changing carriage (2) which can be moved at right angles to the roller frame into a change position which is in alignment with the centre of the strip stand, which carriage picks up the roller sets (10/13) that can be pulled out on guide rails that are parallel to the rollers, and moves them crosswise into a set-up position, in which position their replacement by a new set of rollers takes place, there being, for the purpose of dismantling the set of backup rollers, a take-off cross rail (3) that carries the top backup roller, which cross rail rests on the bottom backup roller when the working and intermediate rollers are dismantled, and which can be pulled out from the roller frame together with the set of backup rollers,
wherein the take-off cross rail (3) can be positioned on the roller changing carriage (2) provided for changing the working and backup rollers, and is fitted with wheels (4) on which the take-off cross rail (3) can be moved from the roller changing carriage (2) into the strip rolling stand (1) on guide rails (5) that run parallel to the rollers (10 / 13) and pulled out, together with the backup roller set (10/13), from the roller frame (1), and wherein the wheels (4) of the take-off cross rail (3) are mounted on bearings at both sides in its upper area, and run in the strip rolling stand (1) on the intermediate roller rails (8) - which can be raised and lowered - of the top intermediate roller.

2. Device as in claim 1,
**characterised in that**
the take-off cross rail (3) is fitted with a roller neck (6) which can be coupled to the withdrawing device (7) of the roller changing carriage (2).

3. Device as in one of claims 1 and 2,
**characterised in that**
the take-off cross rail (3) can be positioned laterally close to the working and intermediate roller set on the roller changing carriage (2), and can, by moving the roller changing carriage (2) crosswise, be brought into a position relative to the strip roller stand (1) in which the guide rails (5) of the roller changing carriage (2) are in alignment with the raised intermediate roller rails (8) in the strip rolling stand (1).

4. Method for automatically changing the roller sets which are fitted in the rolling stands of a single- or multiple-stand strip rolling mill and which consist of working, backup and intermediate rollers, by means of a device as in one of claims 1 to 3, **characterised by** the sequence of the following stages:
- The rollers of the rolling stand (1) are brought into position.
- The roller changing carriage (2) is moved to the centre of the stand and coupled up to the working and intermediate rollers.
- The working and intermediate rollers are pulled out of the rolling stand (1) on the roller changing carriage (2).
- The roller changing carriage (2), with the working and intermediate rollers, is pushed crosswise.
- The take-off cross rail (3), which is positioned at the side of the working and intermediate rollers on the roller changing carriage (2), is moved to the centre of the stand by moving the roller changing carriage crosswise.
- The take-off cross rail is moved into the stand, guided along the intermediate roller rails.
- The intermediate roller rails are lowered, as a result of which the take-off cross rail is set down on the bottom backup roller (11).
- The top backup roller (13) is lowered and set down on the take-off cross rail (3).
- The roller changing carriage (2), with the working and intermediate rollers, is pushed sideways, as a result of which the working and intermediate rollers arrive at a change position.
- The set of backup rollers is moved out along guide rails and changed by means of a crane.
- A new set of backup rollers is moved into position.
- At the same time as the changing of the backup rollers, new working and intermediate rollers are placed into the roller changing carriage.
- The intermediate roller rails, with the take-off cross rail, are raised up again.
- The roller changing carriage (2) moves into position and pulls the take-off cross rail (3) from the intermediate roller rails on to the guide rails of the roller changing carriage.
- By moving the roller changing carriage (2) crosswise, the new working and intermediate roller set is brought into the centre of the stand.
- The new set of working and intermediate rollers is pushed into the stand.
- The roller gap is closed.

## Revendications

1. Dispositif destiné au changement automatique des jeux de cylindres, composés de cylindres de travail, de cylindres d'appui et de cylindres intermédiaires, d'un laminoir à feuillard (1) à une ou plusieurs cages, au moyen d'au moins un chariot de changement de cylindres (2) pouvant être déplacé transversalement à la cage de laminoir dans une position de changement alignée avec le milieu de cage à feuillard, lequel chariot de changement de cylindres reçoit les jeux de cylindres (10/13) pouvant être sortis sur des rails de guidage s'étendant parallèlement aux cylindres et se déplace transversalement dans une position d'équipement dans laquelle a lieu le remplacement par un nouveau jeu de cylindres, une traverse de démontage (3) portant le cylindre d'appui supérieur étant prévue pour le démontage du jeu de cylindres d'appui, laquelle traverse de démontage s'appuie sur le cylindre d'appui inférieur lorsque les cylindres de travail et les cylindres intermédiaires sont démontés et peut être sortie de la cage de laminoir en même temps que le jeu de cylindres d'appui, la traverse de démontage (3) pouvant être positionnée sur le chariot de changement de cylindres (2) prévu pour le changement des cylindres de travail et d'appui et étant pourvue de roues (4) sur lesquelles la traverse de démontage (3) peut être déplacée hors du chariot de changement de cylindres (2) dans la cage de laminoir à feuillard (1) sur des rails de guidage (5) s'étendant parallèlement aux cylindres (10/13) et peut être sortie de la cage de laminoir à feuillard (1) en même temps que le jeu de cylindres d'appui (10/13) et les roues (4) de la traverse de démontage (3) étant montées des deux côtés dans sa zone supérieure et roulant dans la cage de laminoir à feuillard (1) sur les rails (8) du cylindre intermédiaire supérieur pouvant être levés et abaissés.

2. Dispositif selon la revendication 1,
**caractérisé en ce que** la traverse de démontage (3) est pourvue d'un tourillon de cylindre (6) qui peut être couplé avec le dispositif d'extraction (7) du chariot de changement de cylindres (2).

3. Dispositif selon l'une des revendications 1 à 2,
**caractérisé en ce que** la traverse de démontage (3) peut être positionnée latéralement à côté du jeu de cylindres de travail et de cylindres intermédiaires sur le chariot de changement de cylindres (2) et peut être amenée par déplacement transversal du chariot de changement de cylindres (2) dans une position par rapport à la cage de laminoir à feuillard (1) dans laquelle les rails de guidage (5) du chariot de changement de cylindres (2) sont alignés avec les rails de cylindre intermédiaire (8) levés dans la cage de laminoir à feuillard (1).

4. Procédé pour le changement automatique des jeux de cylindres, composés de cylindres de travail, de cylindres d'appui et de cylindres intermédiaires, montés dans les cages d'un laminoir à feuillard à une ou plusieurs cages, à l'aide d'un dispositif selon l'une des revendications 1 à 3,
**caractérisé par** la séquence des opérations suivantes :
- les cylindres de la cage de laminoir (1) sont avancés,
- le chariot de changement de cylindres (2) est avancé vers le milieu de cage et couplé avec les cylindres de travail et les cylindres intermédiaires,
- les cylindres de travail et les cylindres intermédiaires sont sortis de la cage de laminoir à feuillard (1) sur le chariot de changement de cylindres (2),
- le chariot de changement de cylindres (2) est déplacé transversalement avec les cylindres de travail et les cylindres intermédiaires,
- la traverse de démontage (3) présente latéralement aux cylindres de travail et aux cylindres intermédiaires sur le chariot de changement de cylindres (2) est poussée par déplacement transversal du chariot de changement de cylindres vers le milieu de cage,
- la traverse de démontage est entrée dans la cage, guidée sur les rails de cylindre intermédiaire,
- les rails de cylindre intermédiaire sont abaissés, ce qui a pour résultat de déposer la traverse de démontage sur le cylindre d'appui inférieur (10),
- le cylindre d'appui supérieur (13) est abaissé et déposé sur la traverse de démontage (3),
- le chariot de changement de cylindres (2) est déplacé transversalement avec les cylindres de travail et les cylindres intermédiaires ; les cylindres de travail et les cylindres intermédiaires atteignent ainsi une position de remplacement,
- le jeu de cylindres d'appui est sorti sur des rails de guidage et remplacé par grue,
- un nouveau jeu de cylindres d'appui est entré,
- de nouveaux cylindres de travail et cylindres intermédiaires sont posés dans le chariot de changement de cylindres en même temps que le changement de cylindres d'appui,
- les rails de cylindre intermédiaire sont de nouveau levés avec la traverse de démontage,
- le chariot de changement de cylindres (2) se déplace en position et sort la traverse de démontage (3) des rails de cylindre intermédiaire sur les rails de guidage du chariot de changement de cylindres,
- par déplacement transversal du chariot de changement de cylindres (2), le nouveau jeu de cylindres de travail et de cylindres intermédiaires est amené dans le milieu de cage,
- le nouveau jeu de cylindres de travail et de cylindres intermédiaires est introduit dans la cage,
- l'emprise est fermée.
